# EUROPÄISCHE PATENTSCHRIFT

(11) **EP 3 362 198 B1**
(45) Veröffentlichungstag und Bekanntmachung des Hinweises auf die Patenterteilung: **19.06.2019**
(21) Anmeldenummer: 16779121.9
(22) Anmeldetag: 11.10.2016
(51) Int. Cl.: B21B 31/07

(54) **WALZGERÜST UND WALZSTRASSE ZUM WALZEN VON METALLISCHEM WALZGUT**
ROLLER STAND AND ROLLER MILL TRAIN FOR ROLLING METAL ROLLING STOCK
CAGE DE LAMINOIR ET TRAIN DE LAMINAGE POUR LAMINER UNE MATIÈRE MÉTALLIQUE À LAMINER

(30) Priorität: 13.10.2015 DE 102015219864; 30.11.2015 DE 102015223770
(43) Veröffentlichungstag der Anmeldung: 22.08.2018
(73) Patentinhaber: SMS Group GmbH, 40237 Düsseldorf (DE)
(72) Erfinder: ALKEN, Johannes, 57076 Siegen (DE); KNIE, Daniel, 57258 Freudenberg (DE)
(74) Vertreter: Klüppel, Walter
(86) Internationale Anmeldenummer: PCT/EP2016/074356
(87) Internationale Veröffentlichungsnummer: WO 2017/064070

(56) Entgegenhaltungen:
- EP-A1- 1 447 472
- CN-U- 201 618 725
- JP-A- S61 165 217

## Beschreibung

### Gebiet der Erfindung

Die Erfindung betrifft ein Walzgerüst und eine Walzstraße mit einer Mehrzahl von Walzgerüsten zum Walzen von metallischem Walzgut. Insbesondere betrifft die Erfindung die Ölversorgung der Ein gattungsgemässes Walzgerüst sowie eine gattungsgemässe Walzstrasse sind aus JP S61 165 217 A bzw. aus CN 201 618 725 U bekannt.

Die Erfindung betrifft sowohl Walzgerüste für das Warmwalzen wie auch Walzgerüste für das Kaltwalzen von metallischem Walzgut.

Dass solche Walzgerüste mit Öl versorgt werden müssen, ist im Stand der Technik hinlänglich bekannt, siehe z.B. das chinesische Gebrauchsmuster CN 201618725 U.

In Warm- und Kaltwalzwerken werden zum Lagern der Stützwalzen sogenannte Ölfilmlager, z.B. Morgoil-Lager eingesetzt. Diese übertragen die zum Walzen notwendige Anstellkraft über einen Ölfilm auf die rotierende Stützwalze. Üblicherweise besitzen die Ölfilmlager, von denen es in einer Standardwalzstraße beispielsweise 28 Stück gibt, eine zentrale Schmierölversorgung im Keller. Dort wird das aus den Lagern der Walzgerüste zurückfließende Öl aufbereitet, d.h. gekühlt, demulgiert, gefiltert und entlüftet und bevorratet. Die Füllmenge der Tanks beträgt bei der Standardwalzstraße mit 7 Gerüsten ca. 60 m³ Öl; die Füllmenge richtet sich üblicherweise nach der benötigten Menge für ca. 30 Minuten Betriebszeit, damit die genannten Aufbereitungskriterien eingehalten werden können. Bei dem üblicherweise verwendete Öl handelt es sich um relativ günstige Mineralöle, die wenig additiviert sind. Außerdem können mit der vorgehaltenen Reservemenge die in Walzgerüsten alter Bauform auftretenden hohen Ölverluste am Lager kompensiert werden.

### Geänderte Beschreibungsseiten

Moderne Ölfilmlager haben eine verbesserte Abdichtungstechnik, weshalb sie quasi ölverlustfrei und ohne Wasser-Kontamination betrieben werden können. Die großen bevorrateten Mengen sind somit nur noch erforderlich, um das Öl zu entschäumen. Würde man ein entsprechendes Additiv dem Öl zumischen oder direkt auf synthetisches Öl wechseln, so könnte das besagte Problem des Ölaufschäumens chemisch gelöst werden. In der Praxis wird dies jedoch bisher nicht gemacht, weil der Anschaffungspreis der notwenigen Additive bzw. der synthetischen Öle, insbesondere für die traditionell erforderlichen großen Ölmengen, zu hoch wäre.

Die japanische Patentanmeldung JP 61165217 offenbart ein Walzgerüst mit einem Walzenständer auf der Antriebsseite und einem Walzenständer auf der Bedienseite zum Walzen von metallischem Walzgut. Das Walzgerüst weist zwei Stützwalzen mit vier Walzenzapfen und vier Ölfilmlager zum Aufnehmen und drehbaren Lagern der vier Walzenzapfen der Stützwalzen an den Walzenständern des Walzgerüstes auf. Die Ölfilmlager weisen jeweils mindestens eine Zuleitung für Öl in ihre Aufnahmeräume auf, wobei die Aufnahmeräume zur Aufnahme der Walzenzapfen der Stützwalzen dienen. Weiterhin weist das Walzgerüst neben den zwei Stützwalzen zwei Arbeitswalzen auf, welche zwischen den zwei Stützwalzen angeordnet sind und welche einen Walzspalt aufspannen zum Walzen des Walzgutes. Aufgrund geeigneter Abdichtungen sind die Ölfilmlager quasi verlustfrei betreibbar.

Der Erfindung liegt die Aufgabe zugrunde, ein bekanntes Walzgerüst und eine bekannte Walzstraße zum Walzen von metallischem Walzgut dahingehend weiterzubilden, dass sie auch für die Verwendung der besagten Additive bzw. von synthetischem Öl wirtschaftlich attraktiv werden.

Diese Aufgabe wird für das Walzgerüst durch den Gegenstand des Patentanspruchs 1 gelöst. Dieser ist dadurch gekennzeichnet, dass dem Walzgerüst mindestens zwei Tanks für seine vier Ölfilmlager für seine zwei Stützwalzen individuell zugeordnet sind.

Dieser Anspruch gilt sowohl für Quarto-Walzgerüste mit zwei Arbeits- und zwei Stützwalzen sowie für Sexto-Walzgerüste mit jeweils zwei Arbeits-, zwei Zwischen- und zwei Stützwalzen.

Die Verwendung der beanspruchten verbesserten Abdichtungstechnik für die Ölfilmlager gemäß der vorliegenden Erfindung gegenüber dem Ölfilmlager im Stand der Technik, wodurch die erfindungsgemäße Ölfilmlager quasi ölverlustfrei und ohne Wasser-Kontamination betreibbar sind, ist ein wesentlicher Aspekt der vorliegenden Erfindung, denn erst diese verbesserte Abdichtungstechnik erlaubt die insgesamt für ein Walzgerüst notwendige zu bevorratende Ölmenge gegenüber dem Stand der Technik deutlich zu reduzieren.

Der Begriff "quasi ölverlustfrei" bedeutet im Sinne der Erfindung, dass die Ölverluste pro Ölfilmlager weniger als 0,1 l/h, vorzugsweise sogar weniger als 0,01 l/h betragen.

Die zu bevorratende Ölmenge liegt bei den Ölfilmlagern mit der verbesserten Abdichtungstechnik nur noch bei 50 % oder weniger im Vergleich zu der traditionell zu bevorratenden Ölmenge pro Walzgerüst bzw. pro Walzstraße. Aufgrund der verringerten Menge können vergleichsweise kleine Tanks pro Walzgerüst bzw. pro Ölfilmlager vorgesehen werden, wie beansprucht. Das gesamte Fassungsvolumen aller Tanks pro Walzgerüst beträgt beispielsweise zwischen 1 und 8 m³. Wegen der deutlich geringeren bevorrateten Ölmenge lohnt es sich auch finanziell auf synthetische Öle bzw. Additive zurückzugreifen, die nicht nur bessere Eigenschaften bezüglich Demulgieren, Ölschaumbildung, etc. haben, sondern auch für die Funktion der Ölfilmlager von Vorteil wären. Durch die Verwendung der beanspruchten dezentralen Tanks pro Walzgerüst bzw. pro Ölfilmlager reduzieren sich vorteilhafterweise auch die Kosten für die Fundamentarbeiten, aufgrund eines kleineren bzw. nicht mehr benötigen Ölkellers sowie die Kosten für die zentrale Ölverrohrung.

Verschiedene Ausführungsbeispiele für die Anordnung der mindestens zwei Tanks an einem Walzgerüst sind in den abhängigen Ansprüchen beschrieben. Insbesondere kann mindestens einer der Tanks in einem Lagergehäuse, auch Einbaustück genannt, der Ölfilmlager integriert ausgebildet sein. Das Öl kann so in dem Lagergehäuse bevorratet werden.

Die oben genannte Aufgabe wird weiterhin für eine Walzstraße durch die Ansprüche 11 und 12 gelöst. Gemäß Anspruch 11 ist mindestens eines der Walzgerüste nach einem der vorangegangen Ansprüche ausgebildet. Alternativ kann vorgesehen sein, dass mindestens zwei der Walzgerüste der Walzstraße aufgrund verbesserter Abdichtungstechnik ebenfalls quasi ölverlustfrei und ohne Wasser-Kontamination betreibbar ausgebildet sind und jeweils nur einen einzigen eigenen Tank für ihre jeweils vier Ölfilmlager an den Walzenständern zum Aufnehmen und drehbaren Lagern der vier Walzenzapfen der Stützwalzen und vorzugsweise auch für ihre Axiallager zum Aufnehmen von axialen Kräften an den Stützwalzen aufweisen.

Die Vorteile dieser beanspruchten Ausgestaltungen für die Walzgerüste einer Walzstraße entsprechen den oben für ein einzelnes Walzgerüst genannten Vorteilen. Insbesondere kann die zentrale Ölversorgung für sämtliche Walzgerüste der Walzstraße im Keller entfallen mit den damit verbunden Kosteneinsparungen.

Gemäß einem Ausführungsbeispiel für die Walzstraße sind die Tanks der vorderen Walzgerüste der Walzstraße, soweit die Traglast der Walzgerüste einen vorgegebenen Traglastschwellenwert erreicht, mit einer ersten Ölsorte befüllt, welche speziell für Traglasten bis zum Traglastschwellenwert ausgelegt ist. Weiterhin sind die Tanks der hinteren Walzgerüste der Walzstraße, soweit die Traglast dieser Walzgerüste den vorgegebenen Traglastschwellenwert unterschreitet, mit einer zweiten Ölsorte befüllt, welche speziell für die Drehzahlen der Stützwalzen in den hinteren Walzgerüsten ausgelegt ist. Das Vorsehen unterschiedlicher Ölsorten und die damit verbundenen Vorteile für den Betrieb der jeweiligen Walzgerüste sind durch die beanspruchte Dezentralisierung der Ölversorgung für die einzelnen Ölfilmlager überhaupt erst möglich.

Schließlich bietet die beanspruchte dezentrale Ölversorgung der einzelnen Gerüste den Vorteil, dass die Größe bzw. die Volumina der Tanks individuell auf den jeweiligen Ölbedarf der einzelnen Gerüste abgestimmt werden kann. Dies kann insbesondere in einer Walzstraße von Bedeutung sein, wo für die relativ langsam laufenden vorderen Walzgerüste weniger Öl bevorratet werden muss als für die schneller laufenden hinteren Walzgerüste. Jedem Tank bzw. jedem Ölkreislauf kann eine eigene Filtereinrichtung für das Öl und/oder eine Kühleinrichtung für das Öl zugeordnet sein.

Der Beschreibung sind 5 Figuren beigefügt, wobei
- Fig. 1: ein erstes Ausführungsbeispiel für die Zuordnung der Tanks zu dem Ölfilmlager eines Walzgerüstes;
- Fig. 2: ein zweites Ausführungsbeispiel für die Zuordnung der Tanks zu den Ölfilmlagern des Walzgerüstes;
- Fig. 3: ein drittes Ausführungsbeispiel für die Zuordnung der Tanks zu den Ölfilmlagern des Walzgerüstes;
- Fig. 4: eine Walzstraße mit einer Mehrzahl von Walzgerüsten; und
- Fig. 5: ein viertes Ausführungsbeispiel für die Zuordnung eines Tanks zu den Ölfilmlagern eines Walzgerüstes
zeigt.

Die Erfindung wird nachfolgend unter Bezugnahme auf die genannten Figuren in Form von Ausführungsbeispielen detailliert beschrieben. In allen Figuren sind gleiche technische Elemente mit gleichen Bezugszeichen bezeichnet. Das Bezugszeichen 140 wird stellvertretend für alle Varianten des Bezugszeichens, d. h. für 140', 140", 140-1, 140-2, 140-I, 140-II, 140-III, und 140-IV verwendet

Alle Figuren zeigen beispielhaft Quarto-Walzgerüste (100) mit jeweils einem Walzenständer (100') auf der Antriebsseite und einem Walzenständer (100") auf der Bedienseite. Jedes Walzgerüst weist zwei Stützwalzen auf, die mit ihren vier Walzenzapfen (110) jeweils in Ölfilmlagern (120) drehbar gelagert sind. Jedes Ölfilmlager (120) verfügt über einen Ölzulauf (122) und mindestens über einen Ölablauf (124). Die Rückläufe werden in den Tank zurückgeführt; die Zuläufe werden aus dem jeweiligen Tank gespeist.

Fig. 1 zeigt ein erstes Ausführungsbeispiel für die Tankanordnung an bzw. auf dem Walzgerüst (100). Konkret ist gemäß diesem ersten Ausführungsbeispiel ein erster Tank (140'), für die beiden Ölfilmlager (120) der oberen und der unteren Stützwalze an dem Walzenständer (100') auf der Antriebsseite vorgesehen. Weiterhin ist ein zweiter gemeinsamer Tank (140") für die Ölfilmlager (120) der oberen und der unteren Stützwalze an dem Walzenständer (100") auf der Bedienseite des Walzgerüstes (100) vorgesehen. Der erste Tank (140') ist vorzugsweise oben an dem Walzenständer (100') an der Antriebsseite angeordnet, während der zweite gemeinsame Tank (140") oben auf dem Walzenständer (100") auf der Bedienseite angeordnet ist.

Gemäß einem zweiten Ausführungsbeispiel ist ein erster gemeinsamer Tank (140-1) für die beiden Ölfilmlager (120) der oberen Stützwalze auf der Antriebsseite und der Bedienseite des Walzgerüstes vorgesehen. Darüber hinaus ist ein zweiter gemeinsamer Tank (140-2) für die beiden Ölfilmlager (120) der unteren Stützwalze auf der Antriebs- und der Bedienseite vorgesehen. Der erste gemeinsame Tank (140-1) ist vorzugsweise oben auf dem Walzenständer (100') auf der Antriebsseite oder oben auf dem Walzenständer (100") auf der Bedienseite des Walzgerüstes angeordnet. Dasselbe gilt vorzugsweise auch für den zweiten gemeinsamen Tank (140-2).

Fig. 3 veranschaulicht ein drittes Ausführungsbeispiel der vorliegenden Erfindung, wonach jedem der vier Ölfilmlager (120) für die beiden Stützwalzen jeweils ein eigener Tank (140-I, 140-II, 140-III und 140-IV) individuell zugeordnet ist.

Die Stützwalzen sind typischerweise nicht nur in den besagten Ölfilmlagern gelagert, die zum Aufnehmen von radialen Kräften ausgelegt sind. Darüber hinaus sind die Walzenzapfen der Stützwalzen typischerweise auch in Axiallagern gelagert zum Aufnehmen von axialen Kräften an den Stützwalzen. Die Axiallager, in den Figuren nicht gezeigt, sind typischerweise in axialer Richtung benachbart zu den hier gezeigten Ölfilmlagern (120) angeordnet. Die Axiallager sind typischerweise an denselben Ölkreislauf angeschlossen, wie er in den Figuren für die Ölfilmlager gezeigt ist. Dies bedeutet, dass ein Axiallager jeweils in den Ölkreislauf des ihm zugeordneten Ölfilmlagers integriert ist und von diesem mit Öl mitversorgt wird.
Fig. 4 zeigt eine typische Walzstraße zum Warm- bzw. Kaltwalzen von metallischem Walzgut. Sie besteht im wesentlichen aus einer Mehrzahl von in einer Linie hintereinander aufgestellten Walzgerüsten (100). Gemäß der Erfindung ist mindestens eines der Walzgerüste (100), vorzugsweise sind jedoch alle Walzgerüste ausgebildet nach einem der zuvor beschriebenen Ausführungsbeispiele für ein einzelnes Walzgerüst.

Alternativ können auch mindestens zwei der Walzgerüste (100) auch gemäß einem vierten Ausführungsbeispiel ausgeführt sein.

Fig. 5 veranschaulicht dieses vierte Ausführungsbeispiel für die Tankanordnung bei einem Walzgerüst. Demnach ist dem Walzgerüst (100) lediglich ein einziger Tank zur Versorgung der vier Ölfilmlager (120) der Stützwalzen zugeordnet. Dieser Tank (140) ist vorzugsweise oben auf dem Walzgerüstständer (100') der Antriebsseite oder oben auf dem Walzgerüstständer (100") der Bedienseite angeordnet.

Bei der Anordnung der Walzgerüste in einer Walzstraße ist zu beachten, dass die vorderen, d.h. die in Walzrichtung stromaufwärts befindlichen Walzgerüste typischerweise eine größere Dickenreduktion durchführen als die hinteren, d.h. die stromabwärts befindlichen Walzgerüste. Deshalb sind die vorderen Walzgerüste typischerweise für hohe Traglasten (T) bis T = Tsw ausgelegt. Demgegenüber sind die hinteren Walzgerüste typischerweise nur für Traglasten mit T < Tsw ausgelegt; gleichzeitig sind die hinteren Walzgerüste jedoch für größere Drehzahlen ausgelegt. Aufgrund dieser unterschiedlichen Betriebsbedingungen empfiehlt sich die Verwendung von unterschiedlichen Ölsorten für die vorderen und hinteren Walzgerüste in der Walzstraße. Die Verwendung von unterschiedlichen Ölsorten wird durch das erfindungsgemäße Vorsehen von individuellen Tanks pro Walzgerüst überhaupt erst ermöglicht.

Die besagten unterschiedlichen Betriebsbedingungen haben weiterhin zur Folge, dass für die vorderen Walzgerüste weniger Öl vorgehalten werden muss als für die hinteren Walzgerüste; dementsprechend kann das für die vorderen Walzgerüste vorzusehende Tankvolumen pro Walzgerüst deutlich kleiner gewählt werden als für die schnell drehenden hinteren Walzgerüste.

Konkret ist vorgesehen, das bei der erfindungsgemäßen dezentralen Ölversorgung vorzuhaltende Ölvolumen pro Walzgerüst auf die Hälfte zu reduzieren gegenüber der traditionellen zentralen Ölversorgung. So beträgt das vorzuhaltende Tankvolumen pro Gerüst bei der vorliegenden Erfindung nur 1 - 8 m³, d.h. bei 4 Ölfilmlagern pro Walzgerüst eine Menge von nur 0,25 - 2 m³ pro Ölfilmlager. Unter Berücksichtigung der beschriebenen Tatsache, dass die vorderen Gerüste der Walzstraße lediglich ein Tankvolumen im unteren angegebenen Bereich und nur die hinteren Walzgerüste größere Tankvolumina benötigen, ergibt sich daraus ein Mittelwert für das Tankvolumen, der erfindungsgemäß kleiner 50 % des traditionell für eine Walzstraße zentral vorgehaltenen Tankvolumens entspricht.

### Bezugszeichenliste

- 100: Walzgerüst
- 100': Walzgerüstständer auf der Antriebsseite
- 100": Walzgerüstständer auf der Bedienseite
- 110: Walzenzapfen der Stützwalze
- 120: Ölfilmlager für Stützwalze
- 122: hydrodynamische Zuleitung für Öl
- 124: Ablaufleitung bzw. Rückleitung für Öl
- 130: Arbeitswalze
- 140: Tank
- 140', 140": Tank
- 140-1, 140-2: Tank
- 140 I, 140-11, 140-111, 140-IV: - Tank

- 200: Walzstraße
- T: Traglast
- Tsw: Traglast Schwellenwert

## Patentansprüche

1. Walzgerüst (100) mit einem Walzenständer (100') auf der Antriebsseite und einem Walzenständer (100") auf der Bedienseite zum Walzen von metallischem Walzgut, aufweisend:
zwei Stützwalzen mit vier Walzenzapfen (110);
vier Ölfilmlager (120) an den Walzenständern zum Aufnehmen und drehbaren Lagern der vier Walzenzapfen der Stützwalzen, wobei die Ölfilmlager jeweils mindestens eine hydrodynamische Zuleitung (122) für Öl in ihren Aufnahmeraum zur Aufnahme der Walzenzapfen aufweisen, und wobei die Ölfilmlager (120) jeweils eine Abdichtungstechnik aufweisen, mit welcher sie quasi ölverlustfrei betreibbar sind, und
zwei Arbeitswalzen (130), welche zwischen den zwei Stützwalzen angeordnet sind, und welche einen Walzspalt aufspannen zum Walzen des Walzgutes;
**dadurch gekennzeichnet,**
**dass** dem Walzgerüst (100) mindestens zwei Tanks (140) für die vier Ölfilmlager (120) individuell zugeordnet sind.

2. Walzgerüst (100) nach Anspruch 1,
**dadurch gekennzeichnet,**
**dass** ein erster gemeinsamer Tank (140') für die beiden Ölfilmlager (120) der oberen und der unteren Stützwalze (110) an dem Walzenständer (100') auf der Antriebsseite vorgesehen ist; und
**dass** ein zweiter gemeinsamer Tank (140") für die Ölfilmlager (120) der oberen und der unteren Stützwalze (110) an dem Walzenständer (100") auf der Bedienseite vorgesehen ist.

3. Walzgerüst (100) nach Anspruch 2,
**dadurch gekennzeichnet,**
**dass** der erste Tank (140') oben auf dem Walzenständer (100') auf der Antriebsseite und der zweite Tank (140") oben auf dem Walzenständer (100") auf der Bedienseite angeordnet ist.

4. Walzgerüst (100) nach Anspruch 1,
**dadurch gekennzeichnet,**
**dass** ein erster gemeinsamer Tank (140-1) für die beiden Ölfilmlager (120) der oberen Stützwalze auf der Antriebsseite und der Bedienseite vorgesehen ist; und
**dass** ein zweiter gemeinsamer Tank (140-2) für die beiden Ölfilmlager (120) der unteren Stützwalze auf der Antriebsseite und der Bedienseite vorgesehen ist.

5. Walzgerüst (100) nach Anspruch 4,
**dadurch gekennzeichnet,**
**dass** der erste gemeinsame Tank (140-1) oben auf dem Walzenständer (100') auf der Antriebsseite oder oben auf dem Walzenständer (100") auf der Bedienseite angeordnet ist.

6. Walzgerüst (100) nach Anspruch 1,
**dadurch gekennzeichnet,**
**dass** jedem der vier Ölfilmlager für die beiden Stützwalzen jeweils ein eigener Tank (140-I, 140-II, 140-III, 140-IV) individuell zugeordnet ist.

7. Walzgerüst (100) nach einem der vorangegangenen Ansprüche,
**dadurch gekennzeichnet,**
**dass** jedem Ölfilmlager (140) zum Aufnehmen von radialen Kräften ein Axiallager zum Aufnehmen von axialen Kräften an den Stützwalzen zugeordnet ist, wobei die Axiallager an denselben Ölkreislauf wie die Ölfilmlager angeschlossen sind.

8. Walzgerüst (100) nach einem der vorangegangenen Ansprüche,
**dadurch gekennzeichnet,**
**dass** es sich bei dem Walzgerüst (100) um ein Quarto- oder ein Sexto-Walzgerüst handelt.

9. Walzgerüst (100) nach einem der vorangegangenen Ansprüche,
**dadurch gekennzeichnet,**
**dass** den mindestens zwei Tanks eine Filtereinrichtung für das Öl und/oder eine Kühleinrichtung für das Öl zugeordnet ist.

10. Walzgerüst nach einem der vorangegangenen Ansprüche,
**dadurch gekennzeichnet,**
**dass** mindestens einer der Tanks (140) in einem Lagergehäuse, auch Einbaustück genannt, eines der Ölfilmlager (120), vorzugsweise in einem Hohlraum des Lagergehäuses integriert ausgebildet ist.

11. Walzstraße (200) mit einer Mehrzahl von in einer Linie hintereinander aufgestellten Walzgerüsten zum Walzen von metallischem Walzgut;
**dadurch gekennzeichnet,**
**dass** mindestens eines der Walzgerüste ausgebildet ist nach einem der Ansprüche 1 bis 10.

12. Walzstraße (200) mit einer Mehrzahl von in einer Linie hintereinander aufgestellten Walzgerüsten (100) zum Walzen von metallischem Walzgut, wobei mindestens zwei der Walzgerüste eine Abdichtungstechnik aufweisen, mit welcher sie quasi ölverlustfrei betreibbar sind;
**dadurch gekennzeichnet,**
**dass** die mindestens zwei Walzgerüste jeweils nur einen einzigen eigenen Tank für ihre jeweils vier Ölfilmlager (120) an den Walzenständern zum Aufnehmen und drehbaren Lagern der vier Walzenzapfen der Stützwalzen und vorzugsweise auch für ihre Axiallager zum Aufnehmen von axialen Kräften an den Stützwalzen aufweisen.

13. Walzstraße (200) nach Anspruch 11 oder 12,
**dadurch gekennzeichnet,**
**dass** die Tanks der vorderen Walzgerüste der Walzstraße mit einer ersten Ölsorte befüllt sind, und
**dass** die Tanks der hinteren Walzgerüste der Walzstraße mit einer zweiten Ölsorte befüllt sind.

## Claims

1. Roll stand (100) with a roll housing (100') on the drive side and a roll housing (100") on the operating side for the rolling of metallic rolling material, comprising:
two backing rolls with four roll pins (110);
four oil film bearings (120) at the roll housings for reception and rotatable mounting of the four roll pins of the backing rolls, wherein the oil film bearings each have at least one hydrodynamic feed line (122) for oil in the receiving space thereof for reception of the roll pin and wherein the oil film bearings (120) each have a sealing technology by which they are operable quasi free of oil loss;
and
two working rolls (130) which are each arranged between the two backing rolls and which span a rolling gap for rolling of the rolling material;
**characterised in that**
at least two tanks (140) for the four oil film bearings (120) are individually associated with the roll stand (100).

2. Roll stand (100) according to claim 1, **characterised in that** a first common tank (140') is provided for the two oil film bearings (120) of the upper and lower backing rolls (110) at the roll housing (100') on the drive side and a second common tank (140") is provided for the oil film bearings (120) of the upper and lower backing rolls (110) at the roll housing (100") on the operating side.

3. Roll stand (100) according to claim 2, **characterised in that** the first tank (140') is arranged at the top on the roll housing (100') on the drive side and the second tank (140") is arranged at the top on the roll housing (100") on the operating side.

4. Roll stand (100) according to claim 1, **characterised in that** a first common tank (140-1) is provided for the two oil film bearings (120) of the upper backing roll on the drive side and the operating side and a second common tank (140-2) is provided for the two oil film bearings (120) of the lower backing roll on the drive side and the operating side.

5. Roll stand (100) according to claim 4, **characterised in that** the first common tank (140-1) is arranged at the top on the roll housing (100') on the drive side or at the top on the roll housing (100") on the operating side.

6. Roll stand (100) according to claim 1, **characterised in that** a respective own tank (140-I, 140-II, 140-III, 140-IV) is individually associated with each of the four oil film bearings for the two backing rolls.

7. Roll stand (100) according to any one of the preceding claims, **characterised in that** an axial bearing for accepting axial forces at the backing rolls is associated with each oil film bearing (140) for acceptance of radial forces, wherein the axial bearings are connected with the same oil circuit as the oil film bearings.

8. Roll stand (100) according to any one of the preceding claims, **characterised in that** the roll stand (100) is a four-high or a six-high roll stand.

9. Roll stand (100) according to any one of the preceding claims, **characterised in that** a filter device for the oil and/or a cooling device for the oil is or are associated with the at least two tanks.

10. Roll stand (100) according to any one of the preceding claims, **characterised in that** at least one of the tanks (140) is constructed to be integrated in a bearing housing, also termed chock, of one of the oil film bearings (120), preferably in a cavity of the bearing housing.

11. Rolling train (200) with a plurality of roll stands, which are erected in succession in a line, for the rolling of metallic rolling material;
**characterised in that**
at least one of the roll stands is constructed in accordance with any one of claims 1 to 10.

12. Rolling train (200) with a plurality of roll stands (100), which are erected in succession in a line, for the rolling of metallic rolling material, wherein at least two of the roll stands have a sealing technology by which they are operable quasi free of oil loss;
**characterised in that**
the at least two roll stands each have only a single individual tank for the respective four oil film bearings (120) thereof at the roll housings for acceptance and rotatable mounting of the four roll pins of the backing rolls and preferably also for the axial bearings thereof for acceptance of axial forces at the backing rolls.

13. Rolling train (200) according to claim 11 or 12, **characterised in that** the tanks of the front roll stands of the rolling train are filled with a first kind of oil and the tanks of the rear roll stands of the rolling train are filled with a second kind of oil.

## Revendications

1. Cage de laminoir (100) comprenant un montant de cage (100') du côté commande et un montant de cage (100") du côté exploitation pour le laminage d'un produit métallique à laminer, présentant :
deux cylindres de soutien comprenant quatre tourillons de cylindres (110) ;
quatre paliers à film d'huile (120) contre les montants de cage pour la réception et le montage en rotation des quatre tourillons des cylindres de soutien ; dans lequel les paliers à film d'huile présentent respectivement au moins une alimentation hydrodynamique (122) pour l'huile dans leur espace de réception destiné à la réception des tourillons de cylindres; et dans lequel les paliers à film d'huile (120) présentent respectivement une technique d'étanchéisation avec laquelle ils peuvent être mis en exploitation pratiquement sans perte d'huile ; et
deux cylindres de travail (130) qui sont disposés entre les deux cylindres de soutien et qui enserrent une emprise pour le laminage du produit à laminer ;
**caractérisée en ce que**
au moins deux réservoirs (140) pour les quatre paliers à film d'huile (120) sont attribués de manière individuelle à la cage de laminage (100).

2. Cage de laminoir (100) selon la revendication 1, **caractérisée en ce qu'**on prévoit un premier réservoir commun (140') pour les deux paliers à film d'huile (120) des cylindres de soutien supérieur et inférieur (110) contre le montant de cage (100') du côté commande ; et **en ce qu'**on prévoit un deuxième réservoir commun (140") pour les deux paliers à film d'huile (120) des cylindres de soutien supérieur et inférieur (110) contre le montant de cage (100") du côté exploitation.

3. Cage de laminoir (100) selon la revendication 2, **caractérisée en ce que** le premier réservoir (140') est disposé en haut sur le montant de cage (100') du côté commande et le deuxième réservoir (140") est disposé en haut sur le montant de cage (100") du côté exploitation.

4. Cage de laminoir (100) selon la revendication 1, **caractérisée en ce qu'**on prévoit un premier réservoir commun (140-1) pour les deux paliers à film d'huile (120) du cylindre d'appui supérieur du côté commande et du côté exploitation ; et **en ce qu'**on prévoit un deuxième réservoir commun (140-2) pour les deux paliers à film d'huile (120) du cylindre d'appui inférieur du côté commande et du côté exploitation.

5. Cage de laminoir (100) selon la revendication 4, **caractérisée en ce que** le premier réservoir commun (140-1) est disposé en haut sur le montant de cage (100') du côté commande ou en haut sur le montant de cage (100") du côté exploitation.

6. Cage de laminoir (100) selon la revendication 1, **caractérisée en ce qu'**à chacun des quatre paliers à film d'huile pour les deux cylindres de soutien, est attribué respectivement de manière individuelle un réservoir propre (140-I, 140-II, 104-III, 104-IV).

7. Cage de laminoir (100) selon l'une quelconque des revendications précédentes, **caractérisée en ce qu'**à chaque palier à film d'huile (140), pour la réception des forces radiales est attribué un palier axial pour la réception des forces axiales contre les cylindres de soutien ; dans laquelle les paliers axiaux sont raccordés au même circuit d'huile que celui des paliers à film d'huile.

8. Cage de laminoir (100) selon l'une quelconque des revendications précédentes, **caractérisée en ce que**, en ce qui concerne la cage de laminoir (100), il s'agit d'une cage de laminoir de type Quarto ou de type Sexto.

9. Cage de laminoir (100) selon l'une quelconque des revendications précédentes, **caractérisée en ce qu'**auxdits au moins deux réservoirs sont attribués un mécanisme filtrant pour l'huile et/ou un mécanisme de refroidissement pour l'huile.

10. Cage de laminoir (100) selon l'une quelconque des revendications précédentes, **caractérisée en ce qu'**au moins un des réservoirs (104) est réalisé pour être intégré dans un logement de palier, que l'on désigne également par l'expression «empoise de cylindre de travail», d'un des paliers à film d'huile (120), de préférence dans un espace creux du logement de palier.

11. Train de laminoir (200) comprenant une multitude de cages de laminoir montées en ligne les unes derrière les autres pour le laminage d'un produit métallique à laminer, **caractérisé en ce qu'**au moins une des cages de laminoir est réalisée conformément à l'une quelconque des revendications 1 à 10.

12. Train de laminoir (200) comprenant une multitude de cages de laminoir montées en ligne les unes derrière les autres pour le laminage d'un produit métallique à laminer, dans lequel au moins deux des cages de laminoir présentent une technique d'étanchéisation avec laquelle elles peuvent être exploitées pratiquement sans perte d'huile; **caractérisé en ce qu'**au moins deux cages de laminoir présentent respectivement un seul réservoir propre pour leurs respectivement quatre paliers à film d'huile (120) contre les montants de cage, destinés à la réception et au montage en rotation des quatre tourillons des cylindres de soutien et de préférence également pour leurs paliers axiaux destinés à la réception des forces axiales contre les cylindres de soutien.

13. Train de laminoir (200) selon la revendication 11 ou 12 **caractérisé en ce que** les réservoirs des cages de laminoir avant du train de laminoir sont remplis avec un premier type d'huile et **en ce que** les réservoirs des cages de laminoir arrière du train de laminoir sont remplis avec un deuxième type d'huile.
